# FASCICULE DE BREVET EUROPEEN

(11) **EP 2 060 396 B1**
(45) Date de publication et mention de la délivrance du brevet: **29.09.2010**
(21) Numéro de dépôt: 08168472.2
(22) Date de dépôt: 06.11.2008
(51) Int. Cl.: B41J 2/17, B41J 2/165

(54) **Dispositif de récupération d'encre pour station de maintenance**
Vorrichtung zur Tintenrückgewinnung für Wartungsstation
Ink recovery device for a maintenance station

(30) Priorité: 13.11.2007 FR 0758983
(43) Date de publication de la demande: 20.05.2009
(73) Titulaire: Neopost Technologies, 92220 Bagneux (FR)
(72) Inventeur: Desire, Régis, 92330, SCEAUX (FR); Le Gallo, Stéphane, 91600, SAVIGNY-SUR-ORGE (FR)
(74) Mandataire: David, Alain

(56) Documents cités:
- EP-A- 0 705 699
- EP-A- 1 403 056
- US-A1- 2003 067 505
- US-B1- 6 585 347

## Description

### Domaine de l'invention

La présente invention se rapporte exclusivement au domaine du traitement de courrier et elle concerne plus particulièrement un dispositif de récupération d'encre dans une machine à affranchir des articles de courrier utilisant une technologie d'impression à jet d'encre.

### Art antérieur

Il est bien connu que l'utilisation d'une tête d'impression à jet d'encre est tributaire de l'encrassement des buses d'éjection d'encre de cette tête.

En effet, les buses d'éjection à jet d'encre ont besoin d'être nettoyées périodiquement et il est nécessaire de cracher (spitter) de l'encre lors de ce nettoyage afin de ne pas laisser d'encre séchée dans les buses. La durée de vie de la tête d'impression d'une machine à affranchir pouvant atteindre actuellement environ 1,5 millions de cycles, cette projection périodique d'encre représente une quantité d'encre résiduelle relativement importante (typiquement, il est préconisé de cracher 4000 gouttelettes à chaque cycle de nettoyage) qui dans les machines actuelles est accumulée sur une éponge plane disposée dans un réservoir monté au niveau de la station de maintenance de la tête d'impression.

Or, une telle solution illustrée par exemple par la demande de brevet US2003/0142150 ou la demande EP 705 699 n'est pas sans inconvénients. Tout d'abord, du fait de l'important volume d'encre projeté dans un temps limité pendant le cycle de nettoyage, l'éponge doit être relativement éloignée des buses d'éjection d'encre ce qui a pour effet de créer des phénomènes aérosols aux niveaux des gouttelettes d'encre qui vont ainsi venir maculer la station de maintenance et plus généralement toute la structure de la machine à affranchir, notamment les différentes cellules de détection de présence des articles de courrier. En outre, ces phénomènes sont aggravés par le flux d'air créé par la ventilation suite à la montée en température du moteur de la machine ou par le déplacement des articles de courrier succédant un cycle de nettoyage.

### Objet et définition de l'invention

La présente invention se propose de pallier ces inconvénients avec un dispositif de récupération d'encre pour une station de maintenance de machine à affranchir comportant :
. un réservoir de récupération d'encre pour recevoir de l'encre éjectée, pendant une phase de maintenance, par des buses d'éjection d'encre d'au moins un module d'impression,
. au moins un conduit d'écoulement surmontant ce réservoir et aboutissant au droit dudit au moins un module d'impression en définissant un espace vide entre un sommet dudit conduit d'écoulement et ledit module d'impression,
**caractérisé en ce qu**'il comporte en outre, monté en travers dudit au moins un conduit d'écoulement et à faible distance prédeterminée dudit sommet du conduit d'écoulement, au moins un axe lisse pour être disposé à une distance déterminée desdites buses d'éjection d'encre et aligné sur celles-ci et apte à avoir le diamètre adapté au diamètre desdites buses d'éjection d'encre et à ladite distance déterminée, pour agglutiner en une pluralité de gouttes d'encre plus épaisses les fines gouttelettes d'encre éjectées par lesdites buses d'éjection d'encre et pour faire tomber par gravité dans ledit réservoir de récupération d'encre lesdites gouttes d'encre.

Ainsi, les fines gouttelettes d'encre éjectées par les buses sont récupérées et s'écoulent en gouttes épaisses avant que ne se créés les phénomènes aérosols de l'art antérieur. Les projections d'encre sont évitées et il n'y a plus de maculage ni de la station de maintenance ni de la machine à affranchir et notamment de ses circuits électroniques et de son capotage.

De préférence, ladite distance déterminée entre lesdites buses d'éjection d'encre et ledit axe lisse est comprise entre 3 et 5 mm et le diamètre dudit axe lisse est compris entre 1 et 2 mm.

Lorsque ledit module d'impression comporte deux rangées parallèles de buses d'éjection d'encre, ledit conduit d'écoulement comporte deux axes parallèles réunis pour former une épingle avec deux branches ouvertes parallèles, la partie courbe de jonction des deux branches de ladite épingle étant maintenue fixement dans ledit conduit d'écoulement par un plot de fixation.

La présente invention concerne également station de maintenance de machine à affranchir comportant le réservoir de récupération d'encre précité.

### Brève description des dessins

Les caractéristiques et avantages de la présente invention ressortiront mieux de la description suivante, faite à titre indicatif et non limitatif, en regard des dessins annexés sur lesquels :
- la figure 1 est une vue schématique illustrant le dispositif amélioré de récupération d'encre selon l'invention,
- la figure 1A illustre un détail de la figure 1,
- la figure 2 est une vue en perspective montrant les conduits d'écoulement du dispositif de la figure 1,
- la figure 3 est une vue en perspective d'un dispositif de récupération d'encre de l'art antérieur, et
- la figure 4 est une vue de dessous d'un module d'impression standard à deux rangées de buses d'éjection d'encre mis en oeuvre à la fois dans le dispositif de récupération d'encre de l'art antérieur et dans celui de l'invention.

### Rescription détaillée d'un mode de réalisation préférentiel

La figure 3 est une vue schématique partielle d'un dispositif de récupération d'encre de l'art antérieur mis en oeuvre dans une station de maintenance d'une machine à affranchir comportant deux modules d'impression à jet d'encre 12, 14 montés cote à cote et décalés selon deux directions perpendiculaires. Comme il est connu, dans la position de maintenance de ces modules d'impression (c'est-à-dire en retrait de la position de fonctionnement, illustrée en pointillés, dans le chemin de transport des articles de courrier), un réservoir de récupération d'encre 16 muni de sa mousse absorbante ou éponge 18 est disposé en dessous de ces deux modules d'impression à jet d'encre. Comme le montre la figure 4, chaque module d'impression comporte deux rangées parallèles de buses d'éjection d'encre 12A, 12B ; 14A, 14B, chacune comportant typiquement 250 buses. Pour éviter qu'il ne soit changé trop fréquemment, le réservoir présente un volume relativement important, ce qui oblige à l'éloigner des buses d'éjection d'encre. Il est donc prévu entre ce réservoir qu'ils surmontent et les deux modules d'impression, deux conduits d'écoulement 22, 24 en forme de cheminée, de section sensiblement rectangulaire, disposés chacun au droit d'un de ces deux modules et assurant l'écoulement de l'encre des buses d'éjection vers l'éponge du réservoir. Les buses d'éjection sont séparées du sommet de ces conduits simplement par un espace vide 20 de un à deux millimètres suffisant pour permettre le déplacement des modules d'impression. Les conduits ont bien entendu une section dimensionnée pour enserrer au plus près les deux rangées de buses que comporte chaque module d'impression.

Lors des phases périodiques de nettoyage des modules d'impression, les buses d'éjection de ces modules sont amenées à cracher de l'encre et donc à projeter cette encre au travers des conduits d'écoulement jusqu'au réservoir qui leur fait alors face. L'encre est aussi crachée au démarrage de la machine et après une mise en veille prolongée. Or, cette projection *a priori* dirigée du fait des conduits d'écoulement ne peut éviter les phénomènes aérosols qui profitant de l'espace 20 vont aboutir très rapidement au maculage de la station de maintenance et des différents éléments de la machine à affranchir qui l'entoure. En pratique, avec un cycle de nettoyage pour 300 impressions, les inventeurs ont pu constater qu'il suffisait de procéder à 30 000 impressions pour obtenir un maculage total de la station de maintenance.

Aussi, selon l'invention et comme l'illustrent les figures 1 et 1A, il est prévu de disposer à une faible distance prédéterminée, typiquement au plus à 5 mm, de chaque rangée de buses d'éjection d'encre et aligné sur celle-ci un axe lisse ou goupille 26, 28 disposé en travers de chaque cheminée surmontant le réservoir de récupération d'encre 16 et aboutissant à celui-ci. Pour cela, chaque cheminée est percée d'ouvertures 22A, 22B, 22C, 22D ; 24A, 24B, 24C, 24D sur deux faces opposées. Lorsque chaque module d'impression comporte deux rangées parallèles de buses, comme illustré, les deux axes peuvent être réunis à la manière d'une épingle comportant deux branches ouvertes 26A, 26B ; 28A, 28B. Cette épingle étant maintenue fixement au niveau de la partie courbe de jonction de ses deux branches par un plot de fixation 22E, 24E s'étendant depuis la face externe de chaque conduit. Le faible écart existant entre les buses d'éjection et les goupilles permet de récupérer l'encre avant que ne se créés les phénomènes aérosols existants avec le dispositif de l'art antérieur. En effet, une fois éjectées les fines gouttelettes d'encre viennent s'écraser sur les goupilles, s'agglutinent pour former des gouttes d'encre plus épaisses qui s'écoulent autour d'elles et vont finir par tomber par gravité directement dans le réservoir ou s'écouler le long de leur conduit respectif. La surface parfaitement lisse de la goupille permet un écoulement rapide et empêche la formation de stalagmites et son faible diamètre n'entraîne pas de retard dans la formation des gouttes d'encre.

Plus particulièrement, le diamètre de la goupille est adapté au diamètre des buses et à la distance entre les buses et la goupille. Si le diamètre de la goupille est trop faible ou si la goupille est trop éloignée des buses, la dispersion des gouttelettes ne sera pas freinée. Si ce diamètre est trop important, la formation de gouttelettes sera perturbée et lorsque le module d'impression comporte deux rangées de buses, un pont d'encre va s'établir entre les deux goupilles disposées au dessous de chacune de ces deux rangées et alors trop rapprochées l'une de l'autre.

En pratique, pour des diamètres de buses de 0,04 mm et un entraxe de 4,11 mm entre deux rangées d'une longueur de 12,66 mm chacune, les inventeurs ont obtenu d'excellents résultats avec une goupille de 1,5 mm de diamètre placée à une distance de 3,8 mm de ces buses. Pour une distance buses/goupille comprise entre 3 et 5 mm et un diamètre de buses compris entre 0,02 et 0,05 mm, un diamètre de goupille compris entre 1 et 2 mm donne toute satisfaction.

Ainsi, avec l'invention, en récupérant les gouttelettes d'encre au plus près des buses d'éjection, le maculage de la station de maintenance et donc de la machine à affranchir est très fortement retardé puisque des essais pratiqués par les inventeurs ont montrés que même après 1,5 millions de cycle d'impression, aucun maculage notable n'est constaté y compris au niveau du capotage de la machine à affranchir.

## Revendications

1. Dispositif de récupération d'encre (10) pour une station de maintenance de machine à affranchir comportant :
. un réservoir de récupération d'encre (16) pour recevoir de l'encre éjectée pendant une phase de maintenance par des buses d'éjection d'encre d'au moins un module d'impression (12, 14),
. au moins un conduit d'écoulement (22, 24) surmontant ce réservoir et aboutissant au droit dudit au moins un module d'impression en définissant un espace vide (20) entre un sommet dudit conduit d'écoulement et ledit module d'impression,
**caractérisé en ce qu'**il comporte en outre, monté en travers dudit au moins un conduit d'écoulement et à faible distance prédéterminée dudit sommet de conduit d'écoulement, au moins un axe lisse (26,28) pour être disposé à une distance déterminée desdites buses d'éjection d'encre et aligné sur celles-ci et apte à avoir le diamètre adapté au diamètre desdites buses d'éjection d'encre et à ladite distance déterminée, pour agglutiner en une pluralité de gouttes d'encre plus épaisses les fines gouttelettes d'encre éjectées par lesdites buses d'éjection d'encre et pour faire tomber par gravité dans ledit réservoir de récupération d'encre lesdites gouttes d'encre.

2. Dispositif de récupération d'encre selon la revendication 1, **caractérisé en ce que** ladite distance déterminée entre lesdites buses d'éjection d'encre et ledit axe lisse est comprise entre 3 et 5 mm et le diamètre dudit axe lisse est compris entre 1 et 2 mm.

3. Dispositif de récupération d'encre selon la revendication 1, **caractérisé en ce que,** lorsque ledit module d'impression comporte deux rangées parallèles de buses d'éjection d'encre (12A, 12B ; 14A, 14B), ledit conduit d'écoulement comporte deux axes parallèles réunis pour former une épingle avec deux branches ouvertes parallèles (26A, 26B ; 28A, 28B), la partie courbe de jonction des deux branches de ladite épingle étant maintenue fixement dans ledit conduit d'écoulement par un plot de fixation (22E, 24E).

4. Station de maintenance de machine à affranchir comportant un dispositif de récupération d'encre selon l'une quelconque des revendications 1 à 3.

## Claims

1. An ink collection device for a servicing station of a franking machine, comprising:
· an ink collection reservoir (16) for receiving the ink ejected, during a servicing stage, by ink ejection nozzles of at least one print module (12, 14); and
· at least one drainage duct (22, 24) placed above the reservoir and opening out in register with said at least one print module while defining a gap (20) between a top of said drainage duct and said print module;
**characterized in that** it further comprises at least one smooth pin (26, 28) mounted across said at least one drainage duct and at a predetermined small distance of said top of said drainage duct, in order to be placed at a determined distance from said ink ejection nozzles and aligned on said nozzles, said pin having a diameter that is adapted to the diameter of said ink ejection nozzles and to said determined distance, so as to cause the fine ink droplets ejected by said ink ejection nozzles to coalesce to form a plurality of thicker ink drops, and so as to cause said ink drops to drip under gravity into said ink collection reservoir.

2. An ink collection device according to claim 1, **characterized in that** said determined distance between said ink ejection nozzles and said smooth pin lies in the range 3 mm to 5 mm, and the diameter of said smooth pin lies in the range 1 mm to 2 mm.

3. An ink collection device according to claim 1, **characterized in that**, when said print module has two parallel rows of ink ejection nozzles (12A, 12B; 14A, 14B), said drainage duct has two parallel pins that are united to form a hairpin-shape pin with two parallel open branches (26A, 26B; 28A, 28B), the curved junction portion between the two branches of said hairpin-shape pin being held securely in said drainage duct by a fastener stud (22E, 24E).

4. A franking machine servicing station including an ink collection device according to claims 1 to 3.

## Patentansprüche

1. Tintenauffangvorrichtung (10) für eine Wartungsstation einer Frankiermaschine, umfassend:
- einen Tintenauffangbehälter (16) zur Aufnahme von Tinte, die während einer Wartungsphase über Tintenausstoßdüsen wenigstens eines Druckmoduls (12, 14) ausgestoßen wird,
- wenigstens eine Abflußleitung (22, 24), die über diesem Behälter angeordnet ist und unter Ausbilden eines Freiraums (20) zwischen einem höchsten Punkt der Abflußleitung und dem Druckmodul direkt unter dem wenigstens einen Druckmodul angrenzt,
**dadurch gekennzeichnet, daß** sie ferner wenigstens einen glatten Bolzen (26, 28) aufweist, der quer über der wenigstens einen Abflußleitung und in einem vorbestimmten geringen Abstand vom höchsten Punkt der Abflußleitung angebracht ist, um in einem bestimmten Abstand von den Tintenausstoßdüsen angeordnet zu sein und mit diesen zu fluchten, und der geeignet ist, den an den Durchmesser der Tintenausstoßdüsen und an den bestimmten Abstand angepaßten Durchmesser aufzuweisen, um die durch die Tintenausstoßdüsen ausgestoßenen feinen Tintentröpfchen zu einer Vielzahl von dickeren Tintentropfen zu verbinden und um die Tintentropfen durch Schwerkraft in den Tintenauffangbehälter fallen zu lassen.

2. Tintenauffangvorrichtung nach Anspruch 1, **dadurch gekennzeichnet, daß** der bestimmte Abstand zwischen den Tintenausstoßdüsen und dem glatten Bolzen zwischen 3 und 5 mm beträgt und der Durchmesser des glatten Bolzens zwischen 1 und 2 mm beträgt.

3. Tintenauffangvorrichtung nach Anspruch 1, **dadurch gekennzeichnet, daß** wenn das Druckmodul zwei parallele Reihen von Tintenausstoßdüsen (12A, 12B; 14A, 14B) umfaßt, die Abflußleitung zwei parallele Bolzen aufweist, die miteinander verbunden sind, um eine Haarnadel mit zwei parallelen, geöffneten Schenkeln (26A, 26B; 28A, 28B) zu bilden, wobei der gebogene Teil zum Verbinden der beiden Schenkel der Haarnadel in der Abflußleitung durch einen Befestigungsstift (22E, 24E) fest gehalten ist.

4. Wartungsstation einer Frankiermaschine, die eine Tintenauffangvorrichtung nach einem der Ansprüche 1 bis 3 umfaßt.
